# EUROPÄISCHE PATENTSCHRIFT

(11) **EP 2 882 538 B1**
(45) Veröffentlichungstag und Bekanntmachung des Hinweises auf die Patenterteilung: **05.12.2018**
(21) Anmeldenummer: 12743193.0
(22) Anmeldetag: 07.08.2012
(51) Int. Cl.: B05B 3/04, B05B 15/18

(54) **ROTORDÜSE FÜR EIN HOCHDRUCKREINIGUNGSGERÄT**
ROTOR NOZZLE FOR A HIGH-PRESSURE CLEANING DEVICE
BUSE DE ROTOR DESTINÉE À UN APPAREIL DE NETTOYAGE HAUTE PRESSION

(43) Veröffentlichungstag der Anmeldung: 17.06.2015
(73) Patentinhaber: Alfred Kärcher SE & Co. KG, 71364 Winnenden (DE)
(72) Erfinder: BINDER, Jürgen, 71397 Leutenbach (DE); TRAUTWEIN, Kai, 71397 Leutenbach (DE)
(74) Vertreter: Hoeger, Stellrecht & Partner Patentanwälte mbB
(86) Internationale Anmeldenummer: PCT/EP2012/065467
(87) Internationale Veröffentlichungsnummer: WO 2014/023341

(56) Entgegenhaltungen:
- EP-A1- 0 393 689
- EP-A1- 0 798 048

## Beschreibung

Die Erfindung betrifft eine Rotordüse für ein Hochdruckreinigungsgerät mit einem Gehäuse, das für eine Flüssigkeit mindestens einen Einlass sowie einen Auslass aufweist, und mit einem im Gehäuse angeordneten, einen Durchgangskanal aufweisenden und sich mit einem balligen Ende an einer dem Auslass zugeordneten pfannenförmigen Lagerfläche abstützenden Düsenkörper, dessen Längsachse zur Längsachse des Gehäuses geneigt ist und der von der das Gehäuse durchströmenden Flüssigkeit in eine Umlaufbewegung versetzt wird, bei der die Längsachse des Düsenkörpers auf einem Kegelmantel umläuft, wobei zwischen dem balligen Ende des Düsenkörpers und der Lagerfläche ein Verschleißschutzelement angeordnet ist.

Rotordüsen sind beispielsweise aus der WO 98/06501 und der EP 0 798 048 A1 bekannt. Sie umfassen ein Gehäuse, das mindestens einen Einlass für eine Flüssigkeit aufweist. Außerdem weist das Gehäuse einen Auslass auf, über den die Flüssigkeit aus dem Gehäuse herausströmen kann. Im Gehäuse ist ein Düsenkörper angeordnet, der einen Durchgangskanal aufweist und sich mit einem balligen Ende an einer Lagerfläche abstützt. Die Lagerfläche ist dem Auslass zugeordnet, insbesondere ist sie fluchtend zum Auslass positioniert. Von der Flüssigkeit, die das Gehäuse durchströmt, wird der Düsenkörper in eine Umlaufbewegung um die Gehäuselängsachse versetzt. Bei der WO 98/06501 und der EP 0 798 048 strömt die Flüssigkeit über den mindestens einen Einlass tangential in das Gehäuse und wird um die Längsachse des Gehäuses in Rotation versetzt. In der EP 0 379 654 wird vorgeschlagen, den Düsenkörper mit einem Schaufelrad auszustatten, auf das die das Gehäuse durchströmende Flüssigkeit auftrifft und dadurch den Düsenkörper um die Gehäuselängsachse in Rotation versetzt. Bei seiner Umlaufbewegung legt sich der Düsenkörper mit einer Anlagefläche an seinem Umfang an die Innenwand des Gehäuses an. Die Längsachse des Düsenkörpers läuft daher auf einem Kegelmantel um. Die Flüssigkeit durchströmt den Düsenkörper und tritt über den Auslass aus dem Gehäuse heraus. Der rotierende Düsenkörper hat zur Folge, dass ein auf einem Kegelmantel umlaufender kompakter Flüssigkeitsstrahl erzeugt wird, der beispielsweise zu Reinigungszwecken auf eine zu reinigende Fläche gerichtet werden kann. Hierzu kann der Einlass des Gehäuses mit einem Hochdruckreinigungsgerät verbunden werden, so dass dem Gehäuse unter hohem Druck stehende Flüssigkeit zugeführt werden kann.

Während des Betriebes der Rotordüse wird der Düsenkörper mit seinem balligen Ende gegen die Lagerfläche gedrückt. Dies kann dazu führen, dass sich das ballige Ende des Düsenkörpers in die Lagerfläche einarbeitet, wobei die Lagerfläche beeinträchtigt wird. Dies führt letztlich zu einer verkürzten Lebensdauer der Rotordüse.

Um eine Beschädigung der Lagerfläche während des Betriebes der Rotordüse zu vermeiden, wird in der eingangs erwähnten EP 0 798 048 A1 vorgeschlagen, dem balligen Ende des Düsenkörpers benachbart eine sich von der Längsachse des Düsenkörpers weg erstreckende Ringschulter anzuordnen, über welche der Düsenkörper an einer ringförmigen, sich von der Gehäuselängsachse weg erstreckenden Stützfläche abstützbar ist. Die Stützfläche kann aus Kunststoff bestehen, insbesondere aus einem PEEK-Material (Polyetheretherketon-Material), und das ballige Ende des Düsenkörpers kann aus Messing oder Stahl gefertigt werden. Eine derartige Ausgestaltung bedarf allerdings einer besonderen Formgebung sowohl des dem Auslass zugewandten Endbereiches des Düsenkörpers als auch einer Stützfläche und ist daher mit nicht unerheblichen Herstellungskosten verbunden.

Eine Rotordüse mit den Merkmalen des Oberbegriffs von Patentanspruch 1 ist aus dem Dokument EP 393 689 A1 bekannt. In diesem Dokument wird vorgeschlagen, die Lagerfläche und/oder die Düse mit einer hochharten und thermisch hochbelastbaren Keramikfläche zu versehen. Alternativ wird vorgeschlagen, die komplette Düse und einen die Lagerfläche ausbildenden Lagerkörper vollständig aus Hartkeramik auszubilden.

Aufgabe der vorliegenden Erfindung ist es, eine Rotordüse der eingangs genannten Art derart weiterzubilden, dass sie kostengünstig herstellbar ist, ohne dass die Gefahr besteht, dass das ballige Ende des Düsenkörpers und/oder die dem balligen Ende zugeordnete Lagerfläche innerhalb kurzer Zeit beschädigt werden.

Diese Aufgabe wird durch eine Rotordüse mit den Merkmalen von Patentanspruch 1 gelöst.

Durch den Einsatz des Verschleißschutzelementes kann eine vorzeitige Beschädigung des balligen Endes des Düsenkörpers und/oder der zugeordneten Lagerfläche auf kostengünstige Weise verhindert werden. Der Einsatz des Verschleißschutzelementes gibt die Möglichkeit, sowohl den Düsenkörper, insbesondere dessen balliges Ende, als auch die Lagerfläche kostengünstig aus einem Kunststoffmaterial herzustellen, wobei trotz der beachtlichen Druckkräfte, die während des Betriebes der Rotordüse von dem auf einem Kegelmantel umlaufenden Düsenkörper auf die Lagerfläche ausgeübt werden, eine Beschädigung des balligen Endes des Düsenkörpers und/oder der Lagerfläche vermieden werden.

Der Düsenkörper wird, darauf wurde eingangs bereits hingewiesen, von der das Gehäuse durchströmenden Flüssigkeit in Rotation um die Gehäuselängsachse versetzt. Er kann von der im Gehäuse unmittelbar auf ihn auftreffenden Flüssigkeit, insbesondere ohne Zwischenschaltung eines separaten Getriebes, in Rotation versetzt werden.

Die Flüssigkeit kann den Düsenkörper umströmen oder auch direkt auf ihn auftreffen, beispielsweise auf seitliche Flügelelemente des Düsenkörpers, die eine Art Schaufelrad ausbilden.

Erfindungsgemäß besteht das Verschleißschutzelement aus Metall, insbesondere aus Stahl, und das ballige Ende des Düsenkörpers besteht erfindungsgemäß aus Kunststoff, insbesondere aus einem PET-Material (Polyethylenterephthalat-Material). Dies ermöglicht eine besonders kostengünstige Herstellung des balligen Endes des Düsenkörpers.

Das Verschleißschutzelement kann beispielsweise als Formteil ausgebildet sein, das durch eine Umformung hergestellt ist.

Günstigerweise besteht das Verschleißschutzelement aus einem Umformteil, insbesondere aus einem Blechmaterial, vorzugsweise aus einem Stahlblech.

Die Lagerfläche besteht günstigerweise aus Kunststoff, insbesondere aus einem PA-Material (Polyamid-Material). Von Vorteil ist es, wenn das PA-Material einen Glasfaseranteil enthält. Alternativ kann vorgesehen sein, dass die Lagerfläche aus PEEK-Material besteht. Es kann auch vorgesehen sein, dass die Lagerfläche aus einem Keramikmaterial besteht.

Es kann vorgesehen sein, dass das Verschleißschutzelement an der Lagerfläche beweglich oder unbeweglich gehalten ist. Beispielsweise kann das Verschleißschutzelement die Lagerfläche überdecken.

Bei einer vorteilhaften Ausführungsform ist das Verschleißschutzelement mit dem Düsenkörper verbunden. Insbesondere kann das Verschleißschutzelement am Düsenkörper festgelegt sein. Bei einer derartigen Ausgestaltung ist das Verschleißschutzelement relativ zum Düsenkörper unbeweglich gehalten, es kann also keine Relativbewegung bezogen auf den Düsenkörper ausführen.

Günstigerweise ist das Verschleißschutzelement mit dem Düsenkörper verpresst oder verrastet. Beispielsweise kann das Verschleißschutzelement auf das ballige Ende des Düsenkörpers aufgepresst sein. Es kann auch vorgesehen sein, dass das Verschleißschutzelement und der Düsenkörper miteinander zusammenwirkende Rastelemente aufweisen. Das Verschleißschutzelement kann beispielsweise einen bezogen auf die Längsachse des Düsenkörpers radial nach außen weisenden Randabschnitt aufweisen, der eine einstückig mit dem Düsenkörper verbundene Verschleißschutzhalterung hintergreift.

Bei einer besonders bevorzugten Ausführungsform der erfindungsgemäßen Rotordüse bildet das Verschleißschutzelement eine Schutzkappe aus, die das ballige Ende des Düsenkörpers umhüllt. Die Schutzkappe kann eine fluchtend zu einer Düsenöffnung des Düsenkörpers ausgerichtete Durchgangsöffnung aufweisen, durch die die den Düsenkörper durchströmende Flüssigkeit auf ihrem Weg zum Auslass des Gehäuses hindurchströmen kann.

Bei einer vorteilhaften Ausführungsform weist der Düsenkörper einen Düsenträger mit einem Durchgangskanal auf sowie eine am Düsenträger festgelegte Düse mit einem Düsenkanal, wobei ein dem Düsenträger abgewandter Endbereich der Düse das ballige Ende des Düsenkörpers ausbildet und die Schutzkappe trägt.

Der Düsenträger kann hierbei ebenso wie die Düse aus einem Kunststoffmaterial bestehen.

Die Schutzkappe liegt günstigerweise flächig an der Düse an.

Bevorzugt ist die Schutzkappe mit der Düse verpresst.

Zur Bereitstellung der Lagerfläche wurden bisher keine näheren Angaben gemacht. Bei einer vorteilhaften Ausführungsform der Erfindung weist das Gehäuse der Rotordüse eine Stirnwand auf, an der der Auslass angeordnet ist und die die Lagerfläche ausbildet. Bei einer derartigen Ausgestaltung bildet die Stirnwand des Gehäuses ein Stützlager, an dem sich der im Gehäuse auf einem Kegelmantel umlaufende Düsenkörper mit seinem balligen Ende abstützt. Die Stirnwand des Gehäuses kann hierzu an ihrer dem Düsenkörper zugewandten Innenseite eine Vertiefung aufweisen, insbesondere eine kugelige oder konische Vertiefung. Die Vertiefung der Stirnwand bildet die Lagerfläche aus, an der sich das ballige Ende des Düsenkörpers abstützen kann.

Alternativ kann vorgesehen sein, dass das Gehäuse eine Stirnwand aufweist, an der der Auslass angeordnet ist, und an der Innenseite der Stirnwand kann ein separates Stützlager angeordnet sein, das zusätzlich zur Stirnwand zum Einsatz kommt. Das Stützlager kann beispielsweise in Form eines Napflagers ausgestaltet sein, das von einem Dichtring umgeben ist und auf seiner dem Düsenkörper zugewandten Seite eine pfannenförmige, zentral durchbrochene Vertiefung aufweist, an der das ballige Ende des Düsenkörpers anliegt. Die Vertiefung des Stützlagers bildet somit die Lagerfläche. Das Stützlager kann ebenso wie das Gehäuse der Rotordüse und das ballige Ende des Düsenkörpers aus Kunststoffmaterial bestehen. Zwischen dem Stützlager und dem balligen Ende des Düsenkörpers ist das Verschleißschutzelement angeordnet, das vorzugsweise als das ballige Ende des Düsenkörpers überdeckende Schutzkappe ausgestaltet ist und beispielsweise aus Stahlblech besteht.

Die nachfolgende Beschreibung zweier bevorzugter Ausführungsformen der Erfindung dient im Zusammenhang mit der Zeichnung der näheren Erläuterung.

Es zeigen:
- Figur 1:: einen schematischen Längsschnitt durch eine erste Ausführungsform einer erfindungsgemäßen Rotordüse mit einem Düsenkörper, der einen Düsenträger aufweist, an dem eine Düse festgelegt ist;
- Figur 2:: eine vergrößerte Seitenansicht der Düse aus Figur 1, auf die ein Verschleißschutzelement in Form einer Schutzkappe aufgesetzt ist;
- Figur 3:: eine Schnittansicht der Düse längs der Linie 3-3 in Figur 2, und
- Figur 4:: einen schematischen Längsschnitt einer zweiten Ausführungsform einer erfindungsgemäßen Rotordüse.

In Figur 1 ist schematisch eine erste Ausführungsform einer erfindungsgemäßen Rotordüse 10 dargestellt. Die Rotordüse 10 ist auf ein Strahlrohr 12 eines in der Zeichnung nicht dargestellten Hochdruckreinigungsgerätes aufgeschraubt. Das Strahlrohr 12 ist in Figur 1 nur ausschnittsweise wiedergegeben, da es dem Fachmann an sich bekannt ist. Es umfasst einen Rohrabschnitt 13, an dessen in der Zeichnung nicht dargestelltes, der Rotordüse 10 abgewandtes Ende in üblicher Weise der Druckschlauch des Hochdruckreinigungsgerätes angeschlossen werden kann. Außerdem umfasst das Strahlrohr 12 einen Verbindungsabschnitt 14 mit einem Außengewinde 15 zur lösbaren Verbindung des Strahlrohres 12 mit der Rotordüse 10.

Die Rotordüse 10 weist ein Gehäuse 18 auf mit einem ersten Gehäuseteil 19 und einem zweiten Gehäuseteil 20, die gemeinsam einen im Wesentlichen kegelstumpfförmigen Innenraum 22 definieren. Das erste Gehäuseteil 19 hat einen kegelstumpfförmigen vorderen Gehäuseabschnitt 24 mit einer Stirnwand 26 und einem Mantel 27. Außerdem hat das erste Gehäuseteil 19 einen hinteren Gehäuseabschnitt 29, der sich einstückig an den vorderen Gehäuseabschnitt 24 anschließt und der hohlzylindrisch ausgebildet ist. Er trägt ein Innengewinde 31, in das der Verbindungsabschnitt 14 des Strahlrohres 12 mit seinem Außengewinde 15 eingeschraubt ist. In Richtung auf die Stirnwand 26 schließt sich an das Innengewinde 31 ein zylindrischer Dichtungsabschnitt 33 an, der über eine bezogen auf die Längsachse 35 des Gehäuses 18 radial nach innen gerichtete Schulter 37 in den Innenraum 22 übergeht.

Das zweite Gehäuseteil 20 ist in Form einer Deckplatte 40 ausgestaltet, die den Innenraum 22 in axialer Richtung abdeckt und einerseits an der Schulter 37 und andererseits am Strahlrohr 12 anliegt. In die der Stirnwand 26 abgewandte Richtung schließt sich an die Deckplatte 40 ein das Strahlrohr 12 in Umfangsrichtung umgebender Dichtring 42 an, der eine flüssigkeitsdichte Verbindung des Strahlrohrs 12 mit der Rotordüse 10 ermöglicht.

Die Deckplatte 40 weist mehrere, vorzugsweise vier, in Umfangsrichtung in gleichmäßigem Abstand zueinander angeordnete tangentiale Einlässe 44 auf, über die Flüssigkeit, die der Rotordüse 10 über das Strahlrohr 12 von einem Hochdruckreinigungsgerät zugeführt wird, in den Innenraum 22 eintreten kann. Aufgrund der tangentialen Ausrichtung der Einlässe 44 weist die in den Innenraum 22 eintretende Flüssigkeit eine bezogen auf die Längsachse 35 des Gehäuses 18 tangential ausgerichtete Richtungskomponente auf. Dadurch wird im Innenraum 22 Flüssigkeit um die Längsachse 35 des Gehäuses 18 in Rotation versetzt.

Die Stirnwand 26 des vorderen Gehäuseabschnitts 24 weist einen koaxial zur Längsachse 35 ausgerichteten zentralen Auslass 46 auf in Form einer Durchbrechung, die sich in die der Deckplatte 40 abgewandte Richtung konisch erweitert. An der dem Innenraum 22 zugewandten Innenseite der Stirnwand 26 ist ein Stützlager in Form eines Lagerrings 48 angeordnet, der von einem Dichtring 49 in Umfangsrichtung umgeben ist. Der Lagerring 48 weist auf seiner dem Innenraum 22 zugewandten Seite eine pfannenförmige, zentral durchbrochene Vertiefung auf, die eine Lagerfläche 50 definiert.

Im Innenraum 22 des Gehäuses 18 ist ein Düsenkörper 52 angeordnet, der einen Düsenträger 54 und eine Düse 56 umfasst. Die Düse 56 bildet ein balliges, im Wesentlichen kugeliges Ende 58 des Düsenkörpers 52. Ein Düsenkanal 57 erstreckt sich in Längsrichtung durch die Düse 56 hindurch. Der Düsenträger 54 weist einen sich in axialer Richtung entlang einer Längsachse 60 des Düsenkörpers 52 erstreckenden Durchgangskanal 62 auf, in dessen der Stirnwand 26 zugewandten Endbereich die Düse 56 eingepresst ist. In seinem der Stirnwand 26 abgewandten Endbereich hat der Durchgangskanal 62 eine stufige Erweiterung, in die ein fliehkraftverstärkender Massekörper in Form einer Stahlkugel 65 eingepresst ist. An die Stahlkugel 65 schließt sich im Durchgangskanal 62 in Richtung auf die Düse 56 ein Strömungsgleichrichter 67 an.

Der Düsenkörper 52 stützt sich mit seinem balligen Ende 58 an der Lagerfläche 50 des Lagerringes 48 ab.

Flüssigkeit, die sich im Innenraum 22 befindet, kann den Durchgangskanal 62 des Düsenkörpers 52 durchströmen. Hierbei umströmt die Flüssigkeit die Stahlkugel 65 und tritt über den Düsenkanal 57, den Lagerring 48 und den Auslass 46 aus dem Gehäuse 18 heraus.

In Höhe des Strömungsgleichrichters 67 weist der Düsenträger 54 außenseitig eine in Umfangsrichtung umlaufende Ringnut auf, in der ein O-Ring 70 gehalten ist. Der O-Ring 70 bildet eine Anlagefläche, mit der der Düsenkörper 52 an eine Innenwand 72 des Gehäuses 18 anlegbar ist. Die Längsachse 60 des Düsenkörpers 52 ist schräg zur Längsachse 35 des Gehäuses 18 ausgerichtet.

Im Betrieb der Rotordüse 10 wird über das Strahlrohr 12 unter hohem Druck stehende Flüssigkeit, beispielsweise Wasser, von einem Hochdruckreinigungsgerät zugeführt. Die Flüssigkeit gelangt über die tangentialen Einlässe 44 in den Innenraum 22 und kann den Innenraum über den Durchgangskanal 62, den Düsenkanal 57, den Lagerring 48 und den Auslass 46 verlassen. Der Innenraum 22 ist im Betrieb der Rotordüse 10 mit Flüssigkeit gefüllt, die von der über die tangentialen Einlässe 44 einströmenden Flüssigkeit um die Längsachse 35 des Gehäuses 18 in Drehung versetzt wird. Es bildet sich somit im Innenraum 22 eine um die Längsachse 35 rotierende Flüssigkeitssäule aus. Die rotierende Flüssigkeitssäule nimmt den sich mit seinem balligen Ende 58 an der Lagerfläche 50 abstützenden Düsenkörper 52 mit, so dass dieser ebenfalls um die Längsachse 35 des Gehäuses 18 rotiert. Hierbei drückt das ballige Ende 58 des Düsenkörpers 52 gegen die Lagerfläche 50. Um eine Beschädigung der Lagerfläche 50 und/oder des balligen Endes 58 des Düsenkörpers 52 zu vermeiden, ist zwischen dem balligen Ende 58 und der Lagerfläche 50 ein Verschleißschutzelement angeordnet, das in der dargestellten Ausführungsform der Erfindung in Form einer Schutzkappe 74 ausgestaltet ist. Dies wird insbesondere aus den Figuren 2 und 3 deutlich. Die Schutzkappe 74 ist aus einem Flachmaterial hergestellt, im dargestellten Ausführungsbeispiel aus einem Stahlblech, und ist auf das ballige Ende 58 des Düsenkörpers 52 aufgepresst. Die Schutzkappe 74 weist fluchtend zum Düsenkanal 57 eine Durchbrechung 75 auf, so dass die den Durchgangskanal 52 und den Düsenkanal 57 durchströmende Flüssigkeit über die Durchbrechung 75 den Düsenkörper 52 verlassen kann.

Die Schutzkappe 74 liegt flächig am balligen Ende 58 des Düsenkörpers 52 an. Mit Ausnahme eines bezogen auf die Längsachse 60 des Düsenkörpers 52 radial nach außen weisenden Randabschnittes 77 stimmt die Form der Schutzkappe 74 mit der Form des balligen Endes 58 des Düsenkörpers 52 überein. Der radiale Randabschnitt 77 der Schutzkappe 74 überragt die Düse 56 in radialer Richtung. Er erleichtert die Handhabung der Schutzkappe 74 beim Verpressen mit der Düse 56, die anschließend in den Durchgangskanal 62 des Düsenträgers 54 eingepresst wird.

Wie bereits erwähnt, besteht die Schutzkappe 74 vorzugsweise aus Stahlblech. Die Düse 56 besteht günstigerweise ebenso wie das komplette erste Gehäuseteil 19 einschließlich der Stirnwand 26 und dem Lagerring 48 aus einen Kunststoffmaterial. Der Lagerring 48 kann beispielsweise aus einem PEEK-Material bestehen und das erste Gehäuseteil 19 kann aus einem Polyamid-Material bestehen, das einen Glasfaseranteil von beispielsweise 30% aufweist. Auch der Düsenträger 54 kann aus einem Kunststoffmaterial hergestellt sein. Trotz des Einsatzes von Kunststoffmaterial sowohl für die Düse 56 als auch für den Lagerring 48 kann eine vorzeitige Beschädigung sowohl der Lagerfläche 50 als auch das balligen Endes 58 vermieden werden, indem zwischen der Lagerfläche 50 und dem balligen Ende 58 die metallische Schutzkappe 74 angeordnet ist.

In Figur 4 ist eine zweite Ausführungsform einer erfindungsgemäßen Rotordüse schematisch dargestellt, die insgesamt mit dem Bezugszeichen 80 belegt ist. Die Rotordüse 80 ist weitgehend identisch ausgestaltet wie die voranstehend unter Bezugnahme auf die Figuren 1 bis 3 erläuterte Rotordüse 10. Für identische Bauteile werden daher in Figur 4 dieselben Bezugszeichen verwendet wie in den Figuren 1 bis 3 und zur Vermeidung von Wiederholungen wird bezüglich dieser Bauteile auf die voranstehenden Erläuterungen Bezug genommen.

Die Rotordüse 80 unterscheidet sich von der Rotordüse 10 dadurch, dass die Stirnwand 26 des Gehäuses 18 auf ihrer dem Innenraum 22 zugewandten Innenseite eine pfannenförmige, zentral durchbrochene Vertiefung 82 aufweist, die eine Lagerfläche 83 für das ballige Ende 58 des Düsenkörpers 52 ausbildet. Ein separater Lagerring 48, wie er bei der Rotordüse 10 zum Einsatz kommt, entfällt bei der Rotordüse 80. Die Stirnwand 26 der Rotordüse 18 bildet somit ein Stützlager für den Düsenkörper 52 aus.

Auch bei der Rotordüse 80 ist das ballige Ende 58 der Düse 56 von der Schutzkappe 74 überdeckt, die mit der Düse 56 verpresst ist. Die Schutzkappe 74 ist zwischen dem balligen Ende 58 der Düse 56 und der Lagerfläche 83 der Stirnwand 26 angeordnet und wirkt einem vorzeitigen Verschleiß der Lagerfläche 83 und des balligen Endes 58 entgegen.

## Patentansprüche

1. Rotordüse (10; 80) für ein Hochdruckreinigungsgerät mit einem Gehäuse (18), das für eine Flüssigkeit mindestens einen Einlass (44) sowie einen Auslass (46) aufweist, und mit einem im Gehäuse (18) angeordneten, einen Durchgangskanal (62) aufweisenden und sich mit einem balligen Ende (58) an einer dem Auslass (46) zugeordneten pfannenförmigen Lagerfläche (50; 83) abstützenden Düsenkörper (52), dessen Längsachse (60) zur Längsachse (35) des Gehäuses (18) geneigt ist und der von der das Gehäuse durchströmenden Flüssigkeit in eine Umlaufbewegung versetzt wird, bei der die Längsachse (60) des Düsenkörpers (52) auf einem Kegelmantel umläuft, wobei zwischen dem balligen Ende (58) des Düsenkörpers (52) und der Lagerfläche (50; 83) ein Verschleißschutzelement (74) angeordnet ist, **dadurch gekennzeichnet, dass** das Verschleißschutzelement (74) aus Metall besteht, insbesondere aus Stahl, und dass das ballige Ende (58) des Düsenkörpers (52) aus Kunststoff besteht, insbesondere aus einem PET-Material.

2. Rotordüse nach Anspruch 1, **dadurch gekennzeichnet, dass** das Verschleißschutzelement (74) aus einem Umformteil, insbesondere aus einem Blechmaterial besteht.

3. Rotordüse nach einem der voranstehenden Ansprüche, **dadurch gekennzeichnet, dass** die Lagerfläche (50; 83) aus Kunststoff, insbesondere aus einem PA- oder PEEK-Material, oder aus einem Keramikmaterial besteht.

4. Rotordüse nach einem der voranstehenden Ansprüche, **dadurch gekennzeichnet, dass** das Verschleißschutzelement (74) mit dem Düsenkörper (52) verbunden ist.

5. Rotordüse nach Anspruch 4, **dadurch gekennzeichnet, dass** das Verschleißschutzelement (74) am Düsenkörper (52) festgelegt ist.

6. Rotordüse nach einem der voranstehenden Ansprüche, **dadurch gekennzeichnet, dass** das Verschleißschutzelement (74) eine das ballige Ende (58) des Düsenkörpers (52) umhüllende Schutzkappe ausbildet.

7. Rotordüse nach Anspruch 6, **dadurch gekennzeichnet, dass** der Düsenkörper (52) einen Düsenträger (54) mit einem Durchgangskanal (62) sowie eine am Düsenträger (54) festgelegte Düse (56) mit einem Düsenkanal (57) aufweist, wobei ein dem Düsenträger (54) abgewandter Endbereich der Düse (56) das ballige Ende (58) des Düsenkörpers (52) ausbildet und die Schutzkappe (74) trägt.

8. Rotordüse nach Anspruch 7, **dadurch gekennzeichnet, dass** die Schutzkappe (74) an der Düse (56) flächig anliegt.

9. Rotordüse nach Anspruch 7 oder 8, **dadurch gekennzeichnet, dass** die Schutzkappe (74) mit der Düse (56) verpresst ist.

10. Rotordüse nach einem der voranstehenden Ansprüche, **dadurch gekennzeichnet, dass** das Gehäuse (18) eine Stirnwand (26) aufweist, an der der Auslass (46) angeordnet ist und die die Lagerfläche (83) ausbildet.

11. Rotordüse nach einem der Ansprüche 1 bis 9, **dadurch gekennzeichnet, dass** das Gehäuse (18) eine Stirnwand (26) aufweist, an der der Auslass (46) angeordnet ist, und dass an der Innenseite der Stirnwand (26) ein Stützlager (48) angeordnet ist, das die Lagerfläche (50) ausbildet.

## Claims

1. Rotor nozzle (10; 80) for a high-pressure cleaning appliance with a housing (18) which comprises at least one inlet (44) and one outlet (46) for a liquid, and with a nozzle body (52) which is arranged in the housing (18), comprises a through-channel (62), and is supported with a crowned end (58) on a socket-shaped bearing face (50; 83) associated with the outlet (46), the longitudinal axis (60) of which nozzle body (52) is inclined to the longitudinal axis (35) of the housing (18) and which is set into a circulating movement by liquid flowing through the housing, upon which movement the longitudinal axis (60) of the nozzle body (52) circulates on a conical surface, wherein a wear protection element (74) is arranged between the crowned end (58) of the nozzle body (52) and the bearing face (50; 83), **characterized in that** the wear protection element (74) consists of metal, in particular of steel, and **in that** the crowned end (58) of the nozzle body (52) consists of plastic, in particular of a PET material.

2. Rotor nozzle in accordance with Claim 1, **characterized in that** the wear protection element (74) consists of a forming part, in particular of a sheet metal material.

3. Rotor nozzle in accordance with any one of the preceding Claims, **characterized in that** the bearing face (50; 83) consists of plastic, in particular of a PA or PEEK material, or of a ceramic material.

4. Rotor nozzle in accordance with any one of the preceding Claims, **characterized in that** the wear protection element (74) is connected to the nozzle body (52).

5. Rotor nozzle in accordance with Claim 4, **characterized in that** the wear protection element (74) is fixed on the nozzle body (52).

6. Rotor nozzle in accordance with any one of the preceding Claims, **characterized in that** the wear protection element (74) forms a protective cap enveloping the crowned end (58) of the nozzle body (52).

7. Rotor nozzle in accordance with Claim 6, **characterized in that** the nozzle body (52) comprises nozzle support (54) with a through-channel (62), as well as a nozzle (56), fixed on the nozzle support (54), with a nozzle channel (57), wherein an end region of the nozzle (56) remote from the nozzle support (54) forms the crowned end (58) of the nozzle body (52) and bears the protective cap (74).

8. Rotor nozzle in accordance with Claim 7, **characterized in that** the protective cap (74) is in face-to-face contact with the nozzle (56).

9. Rotor nozzle in accordance with Claim 7 or 8, **characterized in that** the protective cap (74) is press-fitted with the nozzle (56).

10. Rotor nozzle in accordance with any one of the preceding Claims, **characterized in that** the housing (18) comprises a face wall (26) on which the outlet (46) is arranged and which forms the bearing face (83).

11. Rotor nozzle in accordance with any one of Claims 1 to 9, **characterized in that** the housing (18) comprises a face wall (26) on which the outlet (46) is arranged, and **in that** a support bearing (48) which forms the bearing face (50) is formed on the inner side of the face wall (26).

## Revendications

1. Buse rotative (10 ; 80) pour un appareil de nettoyage haute pression comprenant un boîtier (18), qui présente pour un liquide au moins une entrée (44) ainsi qu'une sortie (46), et comprenant un corps de buse (52) agencé dans le boîtier (18), présentant un canal de passage (62) et s'appuyant par une extrémité bombée (58) sur une surface d'appui (50 ; 83) en forme de cuvette associée à la sortie (46), corps de buse dont l'axe longitudinal (60) est incliné par rapport à l'axe longitudinal (35) du boîtier (18) et auquel le liquide traversant le boîtier imprime un mouvement rotatif qui fait tourner l'axe longitudinal (60) du corps de buse (52) sur une enveloppe conique, dans lequel un élément de protection contre l'usure (74) est agencé entre l'extrémité bombée (58) du corps de buse (52) et la surface d'appui (50 ; 83), **caractérisée en ce que** l'élément de protection contre l'usure (74) est constitué de métal, en particulier d'acier, et **en ce que** l'extrémité bombée (58) du corps de buse (52) est constituée de matière plastique, en particulier d'un matériau en PET.

2. Buse rotative selon la revendication 1, **caractérisée en ce que** l'élément de protection contre l'usure (74) est constitué d'une pièce façonnée, en particulier composée d'un matériau en tôle.

3. Buse rotative selon l'une quelconque des revendications précédentes, **caractérisée en ce que** la surface d'appui (50 ; 83) est constituée de matière plastique, en particulier d'un matériau PA ou PEEK, ou d'un matériau céramique.

4. Buse rotative selon l'une quelconque des revendications précédentes, **caractérisée en ce que** l'élément de protection contre l'usure (74) est relié au corps de buse (52).

5. Buse rotative selon la revendication 4, **caractérisée en ce que** l'élément de protection contre l'usure (74) est fixé au corps de buse (52).

6. Buse rotative selon l'une quelconque des revendications précédentes, **caractérisée en ce que** l'élément de protection contre l'usure (74) forme un capuchon de protection enveloppant l'extrémité bombée (58) du corps de buse (52).

7. Buse rotative selon la revendication 6, **caractérisée en ce que** le corps de buse (52) comprend un support de buse (54) pourvu d'un canal de passage (62) ainsi qu'une buse (56) pourvue d'un canal de buse (57) et fixée au support de buse (54), dans lequel une zone d'extrémité de la buse (56), laquelle zone est opposée au support de buse (54), porte l'extrémité bombée (58) du corps de buse (52) et porte le capuchon de protection (74).

8. Buse rotative selon la revendication 7, **caractérisée en ce que** le capuchon de protection (74) s'applique à plat contre la buse (56).

9. Buse rotative selon la revendication 7 ou 8, **caractérisée en ce que** le capuchon de protection (74) est serré avec la buse (56).

10. Buse rotative selon l'une quelconque des revendications précédentes, **caractérisée en ce que** le boîtier (18) présente une paroi frontale (26) sur laquelle est agencée la sortie (46) et qui forme la surface d'appui (83).

11. Buse rotative selon l'une quelconque des revendications 1 à 9, **caractérisée en ce que** le boîtier (18) présente une paroi frontale (26) sur laquelle est agencée la sortie (46), et **en ce qu'**un palier d'appui (48) qui forme la surface d'appui (50) est agencé sur la face intérieure de la paroi frontale (26).
